# EUROPÄISCHE PATENTSCHRIFT

(11) **EP 0 170 866 B1**
(45) Veröffentlichungstag und Bekanntmachung des Hinweises auf die Patenterteilung: **18.05.1988**
(21) Anmeldenummer: 85108008.5
(22) Anmeldetag: 28.06.1985
(51) Int. Cl.: B21B 31/08

(54) **Einadrige Walzgerüstanordnung mit ortsfester Walzmitte zum Walzen von Draht, Feineisen, Knüppel oder Rohren**
One-strand arrangement of millstands with a fixed rolling centre for rolling rod, small sections, billets or tubes
Cages de laminoir à une veine et axe de laminage fixe pour laminage de fil, petits fers, billettes ou tuyaux

(30) Priorität: 18.07.1984 DE 3426414
(43) Veröffentlichungstag der Anmeldung: 12.02.1986
(73) Patentinhaber: SMS SCHLOEMANN-SIEMAG AKTIENGESELLSCHAFT, 40237 Düsseldorf (DE)
(72) Erfinder: Ammerling, Willi-Jürgen, Dr.-Ing., D-4006 Erkrath (DE)
(74) Vertreter: Müller, Gerd, Dipl.-Ing.

(56) Entgegenhaltungen:
- EP-A- 0 069 890
- DE-A- 2 459 784
- DE-A- 3 214 411
- DE-A- 3 317 748
- FR-A- 1 094 228
- FR-A- 1 226 467
- PATENTS ABSTRACTS OF JAPAN, Band 7, Nr. 25 (M-190)[1170], 2. Februar 1983; & JP - A - 57 181 703 (DAIDO TOKUSHUKO K.K.) 09.11.1982

## Beschreibung

Die Erfindung bezieht sich auf eine einadrige Walzgerüstanordnung mit ortsfester Walzmitte zum Walzen von Draht, Feineisen, Knüppeln oder Rohren, die aus mehreren hintereinander angeordneten Walzgerüsten besteht, die jeweils angetriebene Paare von Arbeitswalzen aufweisen, die mindestens zwei Kaliberöffnungen bilden, von denen sich jeweils eine im Bereich der Walzmitte befindet, Oberbefriff von Anspruch 1.

Walzgerüstanordnungen dieser Art können wie bekannt (DE-C-2 458 087) durch Drehen des Gerüstes um 180° oder durch dessen Schwenken in einer quer zur Walzrichtung liegenden Ebene und/oder durch Einsetzen des Gerüstes an einen anderen entsprechend vorbereiteten Gerüstplatz, innerhalb der Gerüstzeile der Anordnung in den Bereich der Walzmitte und aus diesem wieder herausgebracht werden, mit dem Zweck, ohne Walzenwechsel mit einem geringen Arbeits- und Zeitwaufwand die Walzgerüstanordnung auf eine andere der Kaliberöffnungen umzustellen, wie diese z. B. notwendig ist, wenn die die Kaliber bildenden Walzen verschlissen sind oder wenn eine Programmänderung vorgenommen werden soll.

Obgleich diese Ausbildung der Anordnung den Vorteil mit sich bringt, daß die Kaliberöffnungen der Walzen aller Walzgerüste in sehr kurzer Zeit in die Walzmitte gebracht werden können, so daß bei einem solchen Wechsel geringe Stillstandszeiten entstehen, erfordert diese Anordnung doch noch einen verhältnismäßig großen Arbeitsaufwand, da das Drehen bzw. Austauschen der vollständigen Walzgerüste mit der vorhandenen Krananlage durchweg nur nacheinander erfolgen kann, da nicht für jedes Gerüst ein eigener besonderer Kran zur Verfügung steht. Hinzu kommt, daß das Ändern der Lage eines Gerüstes insb. dessen Platztausch es erforderlich macht, alle zum Gerüst geführten Anschlüsse und Zu- und Ableitungen für Hilfsstoffe wie Kühlmittel, Schmiermittel u.dgl. zu lösen und nach der Lageveränderung bzw. dem Platztausch wieder anzuschließen.

Der Erfindung liegt die Aufgabe zugrunde, diesen Aufwand zu verringern und die genannten Nachteile zu vermeiden. Ausgehend von bekannten Vorschlägen (FR-A-1 094 228 und EP-A-0 069 890) Walzensätze aus Walzgerüsten auszubauen und dazu Anlageflächen und Ansätze an den Walzensätzen vorzusehen wird diese Aufgabe erfindungsgemäß bei einer gattungsgemäßen Waltzgerüstanordnung dadurch gelöst, daß die mit ihren Lagereinbaustücken als gemeinsam aus Ständerführungen im Walzgerüst in Walzrichtung ausfahrbar ausgebildeten Walzensätze Anlageflächen und Ansätze für das wahlweise Einbringen und Festlegen des jeweiligen Walzensatzes sowohl in Walzgerüsten für Walzenpaare mit horizontal als auch in Walzgerüsten für Walzenpaare mit vertikal liegenden Achsen aufweisen, wobei der Walzgerüstanordnung ein, die Walzensätze mit ihren Lagereinbaustücken aufnehmender, in der gemeinsamen Achsebene des Walzenpaares um 90° schwenkbarer Kipprahmen zugeordnet ist.

Diese Ausbildung erlaubt es anstelle der vollständigen Gerüste nur die Walzensätze aus den an ihrem Platz verbleibenden Walzgerüsten mit den Ständerführungen herauszufahren, zu drehen, zu schwenken und ggfs. in die Ständerführungen eines anderen Walzgerüstes der Anordnung einzubringen, ohne daß dabei die Walzgerüste-selbst einer Umstellung bedürfen, und ohne daß außer der Antriebskupplung andere mit dem Walzgerüst verbundene Hilfseinrichtungen und Zu- bzw. Ableitungen gelöst werden müssen. Die Änderung der Lage der Walzensätze erfolgt dabei mit einem der Walzgerüstanordnung zugeordneten, die Walzensätze mit ihren Lagereinbaustücken aufnehmendem, in der gemeinsamen Achsebene des Walzenpaares um 90° schwenkbaren Kipprahmens. Der Kipprahmen kann dabei ein, von abstandsverstellbaren Gleitstücken gehaltenes Paar von Aufnahmebüchsen für die Antriebszapfen des Walzenpaares aufweisen und ggfs. auf einer, um eine vertikale Achse drehbaren Plattform angeordnet sein. Ferner besteht, wie eine Angestaltung der Erfindung noch vorsieht, die Möglichkeit in einer Krantraverse abstandsverstellbare Tragstücke vorzusehen, mit denen die Walzeneinbaustücke des Walzensatzes lösbar verbunden werden können.

Die Erfindung wird anhand der in der Zeichnung dargestellten Ausführungsbeispiele näher erläutert. In der Zeichnung zeigen
Fig. 1 ein Horizontal- Walzgerüst der Walzgerüstanordnung mit dem Walzensatz in Walzrichtung gesehen,
Fig. 2 den Kipprahmen mit einem Walzensatz und die den Walzensatz aufnehmende Plantraverse und
Fig. 3 ein weiteres Vertikal-Walzgerüst der Anordnung, in das der aus dem Walzgerüst nach Fig. 1 herausgefahrene Walzensatz eingefahren worden ist.

Wie aus Fig. 1 zu ersehen, kann der in den Ständerführungen des Walzgerüstes 1 befindliche Walzensatz 2, der die nebeneinanderliegenden Kaliber 3 und 4 bildet nach nicht dargestelltem Lösen der Antriebskupplungen 5 mit Hilfe der aus einem Kolben-Zylinder-Aggregat bestehenden Hubvorrichtung 6' aus dem Walzgerüst 1 in die in unterbrochenen Linien dargestellte Position herausgebracht werden, wobei der Walzensatz 2 mit seinen Lagereinbaustücken 6, die hier durch Distanzstangen 7 miteinander verbunden sind, herausgebracht werden. Dieser Walzensatz 2 wird dann, wie in Fig. 2 dargestellt, von dem Kipprahmen 8 aufgenommen, der zwei Gleitstücke 9 aufweist, die mittels Spindeln 10 abtstandsverstellbar in dem Kipprahmen 8 angeordnet sind und je eine Aufnahmebüchse 11 tragen, in die die Antriebszapfen 2a des Walzensatzes 2 auf nicht dargestellte Weise durch horizontales Verfahren des Walzensatzes 2 einschiebbar sind. Der Kipprahmen 8 wird dann um die horizontale Achse 12 mit Hilfe des an den Hebel 13 angreifenden Hubmotors 14 um 90° in die strichpunktiert dargestellte Lage gekippt und mittels an den, den Antriebszapfen 2a abgewandten Lagereinbaustücken 6 angeordneter Ösenlaschen 15 mit den Tragstücken 16 durch Klemmbolzen 18 verbunden. Die Tragstücke 16 sind in der an dem Kranhaken 19 hängenden Krantraverse 18 auf einer Gleitführung 20 gleitend mittels der Spindeln 21 abstandsverstellbar.

Der auf diese Weise aus der horizontalen Achslage in die vertikale Achslage gebrachte Walzensatz 2 wird, wie aus Fig. 3 zu ersehen in das Walzgerüst 21' für Walzenpaare mit vertikal liegender Achse umgekehrt sinngemäß so eingebracht, wie es aus dem Walzgerüst 1 nach Fig. 1 ausgefahren wurde, und es ist lediglich notwendig die Antriebszapfen 2a mit den bereitstehenden Kupplungen 22 dieses Walzgerüstes 21' zu verbinden.

## Patentansprüche

1. Einadrige Walzgerüstanordnung mit ortsfester Walzmitte zum Walzen von Draht, Feineisen, Knüppeln oder Rohren, die aus mehreren hintereinander angeordneten Walzgerüsten (1) besteht, die jeweils angetriebene Paare von Arbeitswalzen (2) aufweisen, die mindestens zwei Kaliberöffnungen bilden, von denen sich nur eine im Bereich der Walzmitte befindet,
dadurch gekennzeichnet, daß die mit ihren Lagereinbaustücken (6) als gemeinsam aus Ständerführungen im Walzgerüst (1) bzw. (21') in Walzrichtung ausfahrbar ausgebildeten Walzensätze (2) Anlageflächen und Ansätze für das wahlweise Einbringen und Festlegen des jeweiligen Walzensatzes (2) sowohl in Walgerüsten für Walzenpaare mit horizontal, als auch in Walzgerüsten für Walzenpaare mit vertikal liegenden Achsen aufweisen, wobei der Walzgerüstanordnung (1), die Walzensätze (2) mit ihren Lagereinbaustücken (6) aufnehmender, in der gemeinsamen Achsebene des Walzenpaares (2) um 90° schwenkbarer Kipprahmen (8) zugeordnet ist.

2. Walzgerüstanordnung nach Anspruch 1, dadurch gekennzeichnet, daß der Kipprahmen (8) ein, von abstandsverstellbaren Gleitstücken (9) gehaltenes Paar von Aufnahmebuchsen (11) für die Antriebszapfen (2a) des Walzenpaares (2) aufweist.

3. Walzgerüstanordnung nach den Ansprüchen 1 oder 2,
dadurch gekennzeichnet, daß der Kipprahmen (8) auf einer um eine vertikale Achse drehbaren Plattform angeordnet ist.

4. Walzgerüstanordnung nach den Ansprüchen 1 und/oder 2,
dadurch gekennzeichnet, daß der Walzensatz (2) in eine, um eine vertikale Achse drehbare Krantraverse (18) einhängbar ist, die abstandsverstellbare Tragstücke (16) aufweist, mit der die Walzeneinbaustücke (6) des Walzensatzes (2) lösbar verbindbar sind.

## Claims

1. Single-core roll stand arrangement, with locally fixed roll centre for the rolling of wire, light-section steel, billets or tubes, which consists of several roll stands (1), which are arranged one behind the other and each display respective driven pairs of working rolls (2), which display at least two calibration openings, of which only one is disposed in the region of the roll centre, characterised thereby, that the roll sets (2), which are constructed to be movable in rolling direction together with their bearing chocks (6) out of standard guides in the roll stand (1) or (21'). display bearing surfaces and projections for the selectable introduction and location of the respective roll set (2), in roll stands for roll pairs with horizontally disposed axes as well as also vertically disposed axes, wherein the roll stand arrangement (1) is associated with a tilting frame (8), which receives the roll sets (2) with their bearing chocks (6) and is pivotable through 90° in the common axial plane of the roll pair (2).

2. Roll stand arrangement according to claim 1, characterised thereby, that the tilting frame (8) displays a pair of receiving bushes (11), which is held by slide pieces (9) of adjustable spacing, for the drive spigots (2a) of the roll pair (2).

3. Roll stand arrangement according to the claims 1 or 2, characterised thereby, that the tilting frame (8) is arranged on a platform which is rotatable about a vertical axis.

4. Roll stand arrangement according to the claims 1 and/or 2, characterised thereby, that the roll set (2) is suspendable in a crane crossbeam (18), which is rotatable about a vertical axis and displays carrier pieces (16), which are of adjustable spacing and with which the roll chocks (6) of the roll set (2) are detachably connectable.

## Revendications

1. Installation de cages de laminoir en ligne à milieu de cylindre fixe, pour le laminage de fil machine, de petits fers, de billettes ou de tubes, qui est constituée par plusieurs cages de laminoir (1) successives comprenant chacune une paire entraînée de cylindres de laminoir (2) qui comportent au moins deux ouvertures de cannelures dont l'une se trouve dans la zone du milieu du cylindre, caractérisée en ce que les jeux de cylindres (2), constitués de manière à pouvoir être extraits, en même temps que leurs empoises (6), dans la direction de laminage, de dispositifs de guidage ménagés dans les colonnes des cages de laminoir (1) ou (21'), comportent des surfaces d'appui et des prolongements pour la mise en place à volonté et la fixation des jeux de cylindres en question aussi bien dans des ces de laminoir pour paires de cylindres d'axes orientés horizontalement que dans des cages de laminoir pour paires de cylindres d'axes orientés verticalement, le dispositif de cages de laminoir étant associé à un cadre pivotant qui reçoit les jeux de cylindres (2) et leurs empoises (6) et peut pivoter de 90° dans le plan commun contenant les axes de la paire de cylindres (2).

2. Installation de cages de laminoir selon la revendication 1, caractérisée en ce que le cadre pivotant (8) comprend une paire de douilles de réception (11) qui sont maintenues par des pièces coulissantes (9) situées à une distance réglable l'une de l'autre et dans lesquelles s'engagent les tourillons (2a) de la paire de cylindres (2).

3. Installation de cages de laminoir selon l'une des revendications 1 ou 2, caractérisée en ce que le cadre pivotant (8) est monté sur une plate- forme qui peut tourner autour d'un axe vertical.

4. Installation de cages de laminoir selon les revendications 1 et/ou 2, caractérisée en ce que le jeu de cylindres (2) peut être suspendu à une traverse (18) de pont-roulant qui peut tourner autour d'un axe vertical et comporte des pièces de support (16) situées à une distance réglable l'une de l'autre et par laquelle les empoises (6) du jeu de cylindres (2) peuvent être reliées d'une manière amovible.
